# EUROPÄISCHE PATENTSCHRIFT

(11) **EP 0 339 278 B1**
(45) Veröffentlichungstag und Bekanntmachung des Hinweises auf die Patenterteilung: **23.12.1992**
(21) Anmeldenummer: 89105515.4
(22) Anmeldetag: 29.03.1989
(51) Int. Cl.: B65D 90/22, A62C 2/00

(54) **Feuerbeständige Abdeckung**
Fire-resistant cover
Couverture résistant au feu

(30) Priorität: 26.04.1988 DE 3813952
(43) Veröffentlichungstag der Anmeldung: 02.11.1989
(73) Patentinhaber: Vereinigte Elektrizitätswerke Westfalen AG, D-44139 Dortmund (DE)
(72) Erfinder: Deppner, Erhard, D-4630 Bochum (DE); Volmer, Hans, D-4400 Münster (DE)
(74) Vertreter: König, Reimar, Dr.-Ing.

(56) Entgegenhaltungen:
- DE-A- 1 506 871
- DE-A- 3 428 797
- FR-A- 616 477
- FR-A- 2 073 477
- FR-A- 2 377 812

## Beschreibung

Die Erfindung betrifft eine feuerbeständige Abdeckung, insbesondere für Auffangbecken, aus biegesteifen, Durchbrüche aufweisenden Platten und einer aus einem Schüttgut mit geringer Temperaturleitfähigkeit bestehenden Schicht.

In der chemischen Industrie und der Energiewirtschaft sind die Fundamente von Anlagenteilen, die brennbare und giftige Flüssigkeiten enthalten, im allgemeinen mit einem Ringsystem kanalförmiger Auffangbecken umgeben, um im Falle eines Lecks die austretende Flüssigkeit aufzufangen und eine Schädigung der Umwelt zu verhindern. So sind die Fundamente von Großtransformatoren im allgemeinen mit solchen Auffangbecken umgeben, da Großtransformatoren bis zu 40 m³ der Isolation der spannungsführenden Leiter und zum Abführen der durch Verlustleistung erzeugten Wärme dienendes Transformatorenöl enthalten, das auf keinen Fall in den Boden gelangen darf.

Im Falle eines Lecks besteht bei Großtransformatoren aufgrund der hohen umgesetzten Leistungen zusätzlich die Gefahr eines Brandes. Um im Falle eines Brandes ein Entzünden des im Auffangbecken gesammelten Öls zu vermeiden, sind die Becken mit Durchbrüche aufweisenden Platten, insbesondere mit Gitterrosten, abgedeckt und diese mit einer etwa 20 cm dicken Kies- oder Schotterschicht belegt. Die Kiesschicht läßt das Lecköl durchsickern, verhindert aber durch ihre schlechte Temperaturleitfähigkeit, daß die Temperatur des im Becken angesammelten Öls über den Flammpunkt steigt. Brennendes Öl wird zudem beim Durchfließen der Schicht gelöscht.

Diesen Abdeckungen haftet der Nachteil an, daß bei Kontroll- oder Instandsetzungsarbeiten an den Auffangbecken oder den Fundamenten die lose Kies- oder Schotterschicht jeweils per Schaufel abgetragen und danach wieder aufgebracht werden muß. Dies ist sehr zeit- und damit lohnintensiv und bedingt häufig eine Verlängerung der Stillstandszeiten.

Des weiteren ist aus der französischen Offenlegungsschrift 2 073 477 eine feuerbeständige Abdeckung mit einer durchbrochenen Platte bekannt, die dazu dient, flüssiges, aus einem Rohr auslaufendes Natrium in einen Trog zu leiten. Danach wird ein Inertgas, wie Argon, in den Trog geblasen, um das brennende Natrium durch Sauerstoffmangel zu löschen. Danach wird ein Granulat z.B. aus Vermiculit, auf der durchbrochenen Platte verteilt, um einen Gasaustritt durch die Öffnungen zu verhindern.

In der französischen Patentschrift 616 477 ist eine Abdeckung beschrieben, die das Brennen von brennbaren Flüssigkeiten in einem Behälter verhindern soll. Die Abdeckung besteht aus geschlossenen Holzkästen mit einer Glaskugelfüllung. Diese geschlossenen Kästen sollen auf der Oberfläche der brennbaren Flüssigkeit schwimmen. Die Holzwände der geschlossenen Holzkästen mit einer Blechabdeckung und den darin angeordneten Glaskugeln sind völlig undurchlässig, so daß der Zündschutz ausschließlich darin besteht, daß die Abdeckung stets unmittelbar auf der Oberfläche schwimmt, unabhängig vom Flüssigkeitsstand im Behälter.

Der Erfindung liegt daher die Aufgabe zugrunde, eine Abdeckung zu schaffen, die einerseits die angesammelte Flüssigkeit zuverlässig vor einem Entzünden schützt, ohne das Abfließen der Flüssigkeit zu behindern, und sich andererseits ohne größeren Aufwand entfernen läßt.

Die Lösung dieser Aufgabe besteht darin, daß eine Abdeckung der eingangs erwähnten Art erfindungsgemäß aus einzelnen, aus jeweils einer Platte und einem kastenförmigen, flüssigkeitsdurchlässigen, Schüttgut aufnehmenden Unterbau bestehenden Elementen besteht.

Der kastenförmige Unterbau kann aus Lochblech gefertigt und mit einem Gitterrost verschweißt sein. Die Füllung des Kastens besteht vorteilhafterweise aus Schaumglasgranulat, das sich durch geringe Temperaturleitfähigkeit bei einem gleichzeitig vergleichsweise niedrigen spezifischen Gewicht auszeichnet. Das niedrige spezifische Gewicht des Schaumglas-Granulats bietet im Vergleich zu Kies den Vorteil, daß das Gewicht der einzelnen Abdeckelemente gering ist und deren Handhabbarkeit dadurch verbessert wird.

Ein solches Schaumglas wird z.B. von der Firma Deutsche Pittburgh Corning GmbH unter dem Warenzeichen "Foamglas" vertrieben.

Der kastenförmige Unterbau kann an einer Seite, etwa einer Schmalseite, mit einer lösbaren Lasche versehen sein, die das Befüllen des Kastens mit dem Granulat erleichtert. Bei einer anderen Ausführung besteht der kastenförmige Unterbau aus einer Schublade, die sich in zwei unter dem Gitterrost angeordneten Führungen verschieben läßt.

Die Erfindung wird nachfolgend anhand eines in der Zeichnung dargestellten Ausführungsbeispiels des näheren erläutert. In der Zeichnung zeigen:
- Fig. 1: eine perspektivische Darstellung eines Auffangbeckens mit aufliegendem Abdeckelement, teilweise im Schnitt, und
- Fig. 2: eine perspektivische Darstellung eines anderen Abdeckelements.

Ein Gitterrost 1 liegt mit seinen Auflageflächen 2 im Rahmen 3 eines Auffangbeckens 4 auf. Unter dem Gitterrost 1 befindet sich ein aus Lochblech bestehender kastenförmiger Unterbau 5, der eine lose Schüttung aus Schaumglas-Granulat 6 enthält. An einer Seite des Unterbaus 5 befindet sich eine lösbare Lasche 7, die eine Einfüllöffnung für das Schaumglas-Granulat verschließt. Das Lecköl fließt durch das Gitterrost 1, das Schaumglas-Granulat 6 und das Lochblech 5 in das Auffangbecken 4, wo es sich sammelt. Für Wartungs- oder Instandsetzungsarbeiten läßt sich das Abdeckelement einfach nach oben in Richtung des Pfeiles 11 ausheben.

Bei der in Fig. 2 dargestellten Ausführung des Abdeckelements sind unter dem Gitterrost 1 zwei Führungen 9 angeordnet, die eine aus Lochblech bestehende Schublade 10 aufnehmen, die sich im herausgezogenen Zustand ohne weiteres mit dem Schaumglas-Granulat 6 befüllen läßt.

Die erfindungsgemäße Abdeckung verbindet den Vorteil einer guten Feuerbeständigkeit mit dem Vorteil einer leichten Demontage.

## Patentansprüche

1. Feuerbeständige Abdeckung insbesondere für Auffangbecken aus biegesteifen, Durchbrüche aufweisenden und auf einem Rahmen auflegbaren Platten und einer aus einem Schüttgut mit geringer Temperaturleitfähigkeit bestehenden Schicht, gekennzeichnet durch einzelne, aus jeweils einer Platte (1) und einem kastenförmigen, flüssigkeitsdurchlässigen, Schüttgut (6) aufnehmenden Unterbau (5) bestehende Elemente.

2. Abdeckung nach Anspruch 1, dadurch gekennzeichnet, daß das Schüttgut (6) aus Schaumglas-Granulat besteht.

3. Abdeckung nach Anspruch 1 oder 2, dadurch gekennzeichnet, daß der kastenförmige Unterbau (5) kleiner als die Platte (1) ist.

4. Abdeckung nach einem der Ansprüche 1 bis 3, dadurch gekennzeichnet, daß der kastenförmige Unterbau (5) an einer Seite durch eine lösbare Lasche (7) verschlossen ist.

5. Abdeckung nach einem der Ansprüche 1 bis 3, dadurch gekennzeichnet, daß der kastenförmige Unterbau (5) aus einer an der Platte (1) befestigten Schublade (10) besteht.

## Claims

1. A fire-resistant cover, especially for collecting basins, comprising bending-resistant plates that are perforated and can be laid on a frame and a layer of bulk material having low thermal diffusivity, characterised by individual elements each comprising a plate (1) and a box-shaped, liquid-permeable substructure (5) for holding bulk material (6).

2. A cover according to claim 1, characterised in that the bulk material (6) comprises foamed glass granules.

3. A cover according to claim 1 or claim 2, characterised in that the box-shaped substructure (5) is smaller than the plate (1).

4. A cover according to any one of claims 1 to 3, characterised in that the box-shaped substructure (5) is closed on one side by a releasable flap (7).

5. A cover according to any one of claims 1 to 3, characterised in that the box-shaped substructure (5) comprises a drawer (10) fixed to the plate (1).

## Revendications

1. Couverture réfractaire, notamment pour bassins collecteurs, constituée par des plaques qui résistent à la flexion, comportent des ouvertures de passage et peuvent être placées sur un cadre et par une couche d'un produit en vrac peu conducteur de le chaleur, caractérisée par des éléments individuels constitués chacun par une plaque (1) et par une structure sous-jacente (5) en forme de caisson laissant passer les liquides et contenant une matière en vrac (6).

2. Couverture selon la revendication 1, caractérisée en ce que la matière en vrac (6) est constituée par un granulé de mousse de verre.

3. Couverture selon l'une des revendications 1 ou 2, caractérisée en ce que la structure sous-jacente (5) en forme de caisson est plus petite que la plaque (1).

4. Couverture selon une des revendications 1 à 3, caractérisée en ce que la structure sous-jacente (5) en forme de caisson est fermée d'un côté par une plaquette amovible (7).

5. Couverture selon une des revendications 1 à 3, caractérisée en ce que la structure sous-jacente (5) en forme de caisson est constituée par un tiroir (10) fixé à la plaque (1).
